# EUROPÄISCHE PATENTSCHRIFT

(11) **EP 2 098 132 B1**
(45) Veröffentlichungstag und Bekanntmachung des Hinweises auf die Patenterteilung: **13.04.2011**
(21) Anmeldenummer: 09002929.9
(22) Anmeldetag: 02.03.2009
(51) Int. Cl.: A45B 25/10

(54) **Großschirm**
Large umbrella
Grand parasol

(30) Priorität: 03.03.2008 DE 202008003016 U
(43) Veröffentlichungstag der Anmeldung: 09.09.2009
(73) Patentinhaber: doppler E. Doppler & Co. GmbH, 5280 Braunau-Ranshofen (AT)
(72) Erfinder: Rothbucher, Bernhard, Dr., 5020 Salzburg (AT); Forthuber, Herbert, 84359 Simbach (DE)
(74) Vertreter: Wolf, Michael

(56) Entgegenhaltungen:
- FR-A- 2 869 509
- GB-A- 589 397
- US-A- 2 329 629
- US-A- 2 350 283
- US-A- 2 590 332

## Beschreibung

Die Erfindung betrifft einen Großschirm gemäß Oberbegriff des Patentanspruches 1.

Abgesehen davon, dass Großschirme der genannten Art allgemein bekannt und in Benutzung sind, ist nach der DE 203 14 899 U1 ein Großschirm von insofern besonderer Art bekannt, als an diesem ein so genannter, mit Belüftungsöffnungen versehener Bespannungshalter vorgesehen ist, der zudem in Bezug auf das Mastende mit einem vertikal beweglichen Deckel bestückt ist, um damit für einen Druckausgleich zwischen Ober- und Unterseite der Schirmdachbespannung zu sorgen. Der Bespannungshalter und auch der Deckel überragen dabei radial die Gelenke der am Mast in geeigneter Weise angelenkten Schirmdachsprossen.

Nach der FR 2 869 509 A1 ist ein Großschirm gemäß dem Oberbegriff des Patentanspruchs 1 bekannt.

Der Erfindung liegt demgegenüber die Aufgabe zugrunde, Großschirme der eingangs genannten Art dahingehend zu verbessern, dass nach Entnahme solcher in Schließstellung befindlicher Schirme aus ihrer Masthalterung eine Beschädigung des Mastendes weitestgehend verhindert wird.

Diese Aufgabe ist mit einem Großschirm der eingangs genannten Art nach der Erfindung durch die im Kennzeichen des Patentanspruches 1 angeführten Merkmale gelöst.

Mit anderen Worten wird gemäß dieser Lösung das Mastende mit einem Aufschlagdämpfer versehen, der, in Draufsicht gesehen, die Sprossengelenke radial überragt, so dass beim eventuellen Aufschlagen auf dem Boden das Mastende und damit die unmittelbar in seinem Bereich befindlichen Spossengelenke keine Beschädigung erfahren und diese auch nicht die textile Schirmbespannung durchschlagen können. Solche Großschirme haben nämlich nicht nur ein beträchliches Gewicht, sondern diese sind wegen ihrer Mastlänge auch bis zu einem gewissen Grade unhandlich, damit nach ihrer Entnahme aus dem Masthalter kopflastig und schlagen bei unachtsamer und rauher Handhabung sehr oft mit ihrem Mastende auf dem Boden auf, was dann im Laufe der Zeit zu Beschädigungen der in der Regel an einem besonderen Haltering angebrachten Gelenke und der Bespannung führen kann. Beim Großschirm nach dem vorgenannten DE 203 14 399 U1 sind übrigens derartige Aufschlagbelastungen besonders kritisch, da der teleskopartig im Mastende geführte Deckel ein gegen seitliche Stoßbelastungen besonders anfälliges Element darstellt, für das nach etwaiger schräg gerichteter Aufschlagsdeformation die Gefahr besteht, dass es seine Funktion verliert.

In konkreter Ausführungsform ist der erfindungsgemäße Aufschlagdämpfer aus einer unelastischen Trägerscheibe gebildet, deren Umfangsrand mit einem elastischen Ring bestückt ist.

Außerdem kann der Aufschlagdämpfer auch selbst die Lochfassung für die Schirmdachbespannung bilden, und zwar unter Berücksichtigung dessen, dass, abgesehen von anderen möglichen Gestaltungen der zentrischen Befestigung der Schirmdachbespannungen, diese in der Regel ein zentrisches Loch haben.

Unter Lochfassung ist hierbei, sofern der Lochrand der Bespannung nicht in anderer Weise fixiert wird, ein am Mastende festsitzender Auflagering und ein gegenzuspannender Haltering zu verstehen, dessen Funktion vom Aufschlagdämpfer bei der vorgenannten zweiten Ausführungsform vorteilhaft mit übernommen wird.

Der erfindungsgemäße Großschirm wird anhand der zeichnerischen Darstellung von Ausführungsbeispielen nachfolgend näher erläutert.

Es zeigt schematisch
- Figur 1: im Schnitt eine Ausführungsform des Großschirmes be- schränkt auf die Darstellung des hier interessieren- den Endbereich des Mastes;
- Figur 2: eine besondere Ausführungsform.

Der Großschirm besteht in bekannter Weise aus einem Mast 1, an dessen Endbereich 2 mehrere Schirmdachsprossen 3 mittels Gelenken 4 angelenkt sind und an dem die Schirmdachbespannung 5 zentrisch gefasst gehalten ist. Die Gelenke können dabei, wie üblich, an einem am Mast 1 fixierten Ring R ausgebildet sein.

Für einen solchen Großschirm ist nun unter Verweis auf die Figur 1 vorgesehen, dass am Ende 2.1 des Mastes 1 über der gefassten Schirmdachbespannung 5 ein umfangselastisch ausgebildeter und, das ist insbesondere wesentlich, die Gelenke 4 überragender Aufschlagdämpfer 6 angeordnet ist.

Die Figur 1 zeigt dabei die erfindungsgemäße Ausführungsform, bei der der Aufschlagdämpfer 6 aus einer unelastsichen Trägerscheibe 7 (beispielsweise aus Metall oder geeignetem Hartkunststoff) gebildet und deren genuteter Umfangsrand 7.1 mit einem elastischen Ring 8 bestückt ist, für den insbesondere ein Gummiring in Betracht kommt.

Der in Figur 1 dargestellte Profilschnitt des Aufschlagdämpfers ist dabei nicht verbindlich, das heisst, dieser kann auch anders, erfindungsgemäβ, profiliert ausgeformt sein.

Figur 2 zeigt den Endbereich des geschlossenen Schirmes in geneigter Stellung, bei der der Endbereich auf den Boden aufschlagen kann.

Es wird übrigens davon ausgegangen, dass die Schirmdachbespannung 5 ein zentrisches Loch hat und der Aufschlagdämpfer 6 mit zur Lochfassung für die Schirmdachbespannung 5 gehört und dieser gegen eine Auflagescheibe 9.2 verspannt wird.

### Bezugszeichenliste

- 1: Mast
- 2: Endbereich
- 2.1: Ende
- 3: Schirmdachsprossen
- 4: Gelenk
- 5: Schirmdachbespannung
- 6: Aufschlagdämpfer
- 7: Trägerscheibe
- 7.1: Umfangsrand
- 8: elastischer Ring
- 9.2: Auflagescheibe

- R: Ring

## Patentansprüche

1. Großschirm, umfassend einen Mast (1), an dessen Endbereich (2) mehrere Schirmdachsprossen (3) mittels Gelenken (4) angelenkt sind und an dem die Schirmdachbespannung (5) zentrisch gefasst gehalten ist,wobei am Ende (2.1) des Mastes (1) über der gefassten Schirmdachbespannung (5) ein umfangselastisch ausgebildeter, die Gelenke (4) überragender Aufschlagdämpfer (6) angeordnet ist,
**dadurch gekennzeichnet,**
**dass** der Aufschlagdämpfer (6) aus einer unelastischen Trägerscheibe (7) gebildet und deren Umfangsrand (7.1) mit einem elastischen Ring (8) bestückt ist.

2. Großschirm nach Anspruch 1, wobei die Schirmdachbespannung (5) mittels einer Lochfassung fixiert ist,
**dadurch gekennzeichnet,**
**dass** der Aufschlagdämpfer (6) mit als Teil der Lochfassung für die Schirmdachbespannung (5) ausgebildet ist.

## Claims

1. A large umbrella, comprising a mast (1), on whose end area (2) multiple umbrella roof spokes (3) are linked using joints (4), and on which the umbrella roof covering (5) is held centrally braced, an impact damper (6), which is implemented as peripherally elastic and protrudes beyond the joints (4), being situated on the end (2.1) of the mast (1) over the framed umbrella roof covering (5),
**characterized in**
**that** the impact damper (6) is formed from an inelastic carrier disc (7) and its peripheral border (7.1) is equipped with an elastic ring (8).

2. The large umbrella according to Claim 1, the umbrella roof covering (5) being fixed using a hole socket,
**characterized in**
**that** the impact damper (6) is implemented as a part of the hole socket for the umbrella roof covering (5).

## Revendications

1. Parasol, comprenant un mât (1) sur l'extrémité (2) duquel plusieurs barreaux de toit de parasol (3) sont articulés au moyen de charnières (4) et sur lequel la tenture de toit de parasol (5) est maintenue de manière centrale, sachant que sur l'extrémité (2.1) du mât (1), au-dessus de la tenture de toit de parasol (5) prise, un amortisseur de chocs (6) élastique sur le pourtour et dépassant les charnières (4) est placé,
**caractérisé en ce que**
l'amortisseur de chocs (6) est formé d'un disque porteur (7) non élastique et son pourtour (7.1) est muni d'un anneau élastique (8).

2. Parasol selon la revendication 1, dans lequel la tenture de toit de parasol (5) est fixée par une monture à trous,
**caractérisé en ce que**
l'amortisseur de chocs (6) est formé comme une partie de la monture à trous pour la tenture de toit de parasol (5).
